# EUROPÄISCHE PATENTSCHRIFT

(11) **EP 2 960 421 B1**
(45) Veröffentlichungstag und Bekanntmachung des Hinweises auf die Patenterteilung: **29.03.2017**
(21) Anmeldenummer: 15172502.5
(22) Anmeldetag: 17.06.2015
(51) Int. Cl.: E06B 3/46, E06B 7/23

(54) **Schiebetürsystem**
Sliding door system
Système de porte coulissante

(30) Priorität: 25.06.2014 AT 504422014
(43) Veröffentlichungstag der Anmeldung: 30.12.2015
(73) Patentinhaber: DRUTEX S.A., 77-100 Bytow (PL)
(72) Erfinder: GIERSZEWSKI, Leszek, 76-200 SKUPSK (PL)
(74) Vertreter: Babeluk, Michael

(56) Entgegenhaltungen:
- EP-A1- 1 574 658
- FR-A1- 2 209 884
- FR-A1- 2 248 396

## Beschreibung

Die Erfindung betrifft ein Schiebetürsystem mit einem inneren Türflügel und einem äußeren Türflügel gemäß dem Oberbegriff von Patentanspruch 1, das beispielsweise aus FR2209884 bekannt ist.

Dabei ist vorgesehen, dass mindestens ein Türflügel horizontal zwischen einer geschlossenen Stellung und einer offenen Stellung verschiebbar ist und dass die Türflügel jeweils aus einem Flügelrahmen und mindestens einem Glaselement aufgebaut sind. Ein erstes vertikales Rahmenprofil, ein zweites vertikales Rahmenprofil und ein horizontales oberes Rahmenprofil bilden die Türöffnung, in der der Türflügel horizontal verschiebbar ist. Mindestens ein an einem Rahmenprofil befestigte erste Dichtung, die am Flügelrahmen des horizontal beweglichen Türflügels anliegt gleitet beim Verschieben an diesem entlang.

Die Begriffe innerer Türflügel und äußerer Türflügel beziehen sich hier auf die Einbaulage, wobei es aber im Rahmen der vorliegenden Erfindung nicht wesentlich ist, welcher Türflügel innen und welcher Türflügel außen angeordnet ist. Die obige Unterscheidung dient primär der leichteren Erklärung der Erfindung.

Die Abdichtung von Türflügeln in Schiebetürsystemen ist generell problematisch. Mit Gummidichtungen kann eine sehr gute Abdichtung erzielt werden, allerdings ist der Gleit-Widerstand beim Verschieben der Türflügel groß. Besonders störend ist dabei der zuweilen extrem hohe Losbrech-Widerstand, insbesondere dann, wenn ein Türflügel längere Zeit nicht bewegt worden ist.

Bürstendichtungen ermöglichen eine Verschiebung von Türflügeln mit geringem Kraftaufwand, besitzen aber den Nachteil einer relativ geringen Dichtwirkung und verursachen beim Verschieben häufig unerwünschte Geräusche.

Die oben dargestellten Probleme sind besonders im Fall von Hebe-Schiebetüren störend, bei denen ein zu verschiebender Flügel zuerst angehoben werden muss, bevor eine Verschiebung möglich ist. Beim Anheben muss in einem solchen Fall nicht nur das Gewicht des Flügels überwunden werden sondern auch der Reibungswiderstand der Dichtungen.

Beflockte Dichtungen sind im Fensterbau an sich bereits bekannt. Dabei werden beispielsweise Gummidichtungen im Bereich der Dichtfläche mit einer faserhaltigen Beschichtung versehen, um den Reibungswiderstand zu verringern. Solche Lösungen sind beispielsweise in der DE 92 12 967 U oder in der DE 75 10 829 U beschrieben worden. Aus der EP 1 574 658 A ist es bekannt, beflockte Elastomerdichtungen zu verwenden, um den Widerstand beim Verschieben zu verringern, ohne die Dichtwirkung wesentlich zu beeinträchtigen. Es hat sich jedoch herausgestellt, dass die Abdichtung für hohe Ansprüche unzureichend ist.

Aufgabe der vorliegenden Erfindung ist es, diese Nachteile zu vermeiden und eine Lösung anzugeben, die eine leichte Verschiebbarkeit gewährleistet.

Erfindungsgemäß werden diese Aufgaben durch die Merkmale von Patentanspruch 1 gelöst.

Insbesondere ist vorgesehen, dass eine zweite Dichtung vorgesehen ist, die ausschließlich in der geschlossenen Stellung in Eingriff ist, und dass die zweite Dichtung als beflockte Elastomerdichtung ausgeführt ist.

Im Rahmen der vorliegenden Erfindung werden für die Beflockung bevorzugt Fasern aus Polyester verwendet. Die Feinheit liegt typischerweise in einem Bereich von 2 dtex bis 4 dtex bei einer durchschnittlichen Länge der Fasern von 0,5 mm. Wichtig ist eine geringe Streuung, so sollte die Standardabweichung der Faserlänge nur etwa 0,01 mm bis 0,015 mm betragen.

Es hat sich herausgestellt, dass es möglich ist, eine solche Technologie auch im Bereich von Schiebetüren einzusetzen.

Mit der erfindungsgemäßen Lösung ist es möglich, die nunmehr vorgeschriebenen strengen Dichtheitswerte für Schiebetüren zu erreichen und dennoch eine extreme Leichtgängigkeit bei sehr geringer Geräuschentwicklung zu erzielen.

Dabei werden die beflockten Dichtungen primär senkrecht zur Dichtfläche bewegt.

Vorzugsweise ist der horizontal bewegliche Türflügel als Hebe-Schiebe-Flügel ausgebildet. Eine Schiebetürsystem dieser Bauart muss der bewegliche Türflügel vor der Verschiebung zunächst angehoben werden, um in angehobenem Zustand in die geöffnete Stellung gebracht zu werden. Bei einem solchen System können die waagerechten Dichtflächen ausschließlich oder zusätzlich durch weiche Gummidichtungen abgedichtet werden, die nicht notwendigerweise als beflockte Elastomerdichtungen auszubilden sind, da das Anheben senkrecht zur Dichtebene erfolgt und danach keine Berührung mit den gegenüberliegenden Bauteil mehr auftritt. Aus diesem Grund werden solche Schiebetürsysteme bevorzugt für hohe Anforderungen eingesetzt.

In einer besonders bevorzugten Ausführungsvariante der Erfindung ist vorgesehen, dass die beflockte Elastomerdichtung als umlaufende Dichtung ausgeführt ist. Auch wenn es wie oben ausgeführt theoretisch möglich ist, die waagerechten Dichtflächen mit herkömmlichen Gummidichtungen auszustatten, stellen die Eckbereiche stets Schwachpunkte der Abdichtung dar. Mit umlaufend ausgeführten Dichtungen können diese Schwachpunkte in vorteilhafter Weise vermieden werden.

Vorzugsweise weist ein vertikales Rahmenprofil einen aufgesteckten Hilfsrahmen auf, der eine erste beflockte Elastomerdichtung trägt. Das Grundprofil des Rahmens kann dabei standardmäßig ausgebildet werden, so dass nur in den relevanten Bereichen ein Hilfsrahmen vorgesehen sein muss. Mit aufgesteckt soll hier jede übliche Art der form und/ oder kraftschlüssigen Verbindung gemeint sein, wie etwa aufgeklipst, verschraubt oder dergleichen.

In analoger Weise kann ebenso vorgesehen sein, dass das horizontale Rahmenprofil einen aufgesteckten Hilfsrahmen aufweist, der eine zweite beflockte Elastomerdichtung trägt.

Besonders bevorzugt ist es in diesem Zusammenhang, wenn die erste und die zweite beflockte Elastomerdichtung einstückig ausgebildet sind. Aufgrund der Tatsache, dass die Elastomerdichtung durchlaufend ausgebildet ist, wird auch eine zuverlässige Abdichtung in den Eckbereichen erzielt.

Insbesondere ist es günstig, wenn sowohl der innere als auch der äußere Türflügel horizontal verschiebbar sind und dass jeder Türflügel eine in Gebrauchslage senkrecht verlaufende dritte beflockte Elastomerdichtung trägt, die am jeweils anderen Türflügel zumindest in der geschlossenen Stellung anliegt. Damit kann auch zwischen den beiden Türflügeln eine zuverlässige Abdichtung erreicht werden.

Vorzugsweise weist jeder Türflügel ein an einem senkrecht verlaufenden Abschnitt des Flügelrahmens ein aufgestecktes Hilfsprofil auf, das die dritte beflockte Elastomerdichtung trägt.

Um auch beim Anheben des Türflügels die Reibungskräfte wesentlich zu verringern, ist es günstig, wenn zusätzlich vierte in Gebrauchslage senkrecht verlaufende beflockte Elastomerdichtungen vorgesehen sind, die in der geschlossenen Stellung der Türflügel diese gegeneinander abdichten.

Besonders bevorzugt ist es, wenn die erste Dichtung bzw. die zweite Dichtung mit Flächen zusammenwirken, die im rechten Winkel zueinander stehen. Dabei ist typischerweise die erste Dichtung in Gleitkontakt, während die zweite Dichtung eine Stirnfläche eines beweglichen Flügels abdichtet.

Es hat sich als besonders günstig herausgestellt, dass an mindestens einer Stirnfläche eine Türflügels zwei im Wesentlichen symmetrische beflockte Elastomerdichtungen vorgesehen sind. Dadurch kann bei Druckunterschieden in beiden Richtungen eine optimale Abdichtung erzielt werden.

In der Folge wird die Erfindung anhand der in den Figuren dargestellten Ausführungsvariante näher erläutert. Es zeigen:
- Fig. 1: einen waagrechten Schnitt einen seitlichen Bereich einer Ausführungsvariante eines erfindungsgemäßen Schiebetürsystems;
- Fig. 2: einen senkrechten Schnitt durch den oberen Bereich des Schiebetürsystems von Fig. 1;
- Fig. 3: einen waagrechten Schnitt einen mittleren Bereich des obigen Schiebetürsystems;
- Fig. 4: eine schematische Darstellung eines Hebe- Schiebetürsystems mit zwei beweglichen Türflügeln;
- Fig. 5: einen teilweisen Schnitt eines Hebe- Schiebetürsystems entsprechend der Linie V - V in Fig. 4;
- Fig. 6: einen teilweisen Schnitt eines Hebe- Schiebetürsystems entsprechend der Linie VI - VI in Fig. 4;
- Fig. 6a: eine Darstellung entsprechend der Fig. 6 mit angehobenem Türflügel;
- Fig. 7: einen teilweisen Schnitt eines Hebe- Schiebetürsystems entsprechend der Linie VII - VII in Fig. 4;
- Fig. 8: einen teilweisen Schnitt eines Hebe- Schiebetürsystems entsprechend der Linie VIII - VIII in Fig. 4;
- Fig. 9: einen teilweisen Schnitt eines Hebe- Schiebetürsystems entsprechend der Linie IX - IX in Fig. 4;
- Fig. 9a: eine Darstellung entsprechend der Fig. 9 mit angehobenem Türflügel;
- Fig. 10: einen teilweisen Schnitt eines Hebe- Schiebetürsystems entsprechend der Linie X - X in Fig. 4;
- Fig. 11: einen teilweisen Schnitt eines Hebe- Schiebetürsystems entsprechend der Linie XI - XI in Fig. 4;
- Fig. 12: eine besondere Situation im Bereich eines Eckelements;
- Fig. 13: eine Ausführungsvariante mit einem seitlich anschließenden Dreh-Kippflügel; und
- Fig. 14: ein Detail einer Ausführungsvariante mit Oberlichte.

In Fig. 1 ist ein vertikales Rahmenprofil 1 ersichtlich, das aus einem Grundprofil 1a und aufgeklipsten Hilfsprofilen 1b und 1c besteht.

In Fig. 2 ist ein horizontales Rahmenprofil 2 dargestellt, das aus einem Grundprofil 2a und aufgeklipsten Hilfsprofilen 2b und 2c besteht.

Das Hilfsprofil 2b verläuft nur bis zur Mitte des Rahmens und schließt dann an einen hier nicht dargestellten feststehenden Flügel an. Bei alternativen Ausführungsvarianten mit zwei beweglichen Flügeln entfällt das Hilfsprofil 2b.

In einem nicht dargestellten Eckbereich sind die Rahmenprofile 1 und 2 verschraubt, mit durchgehendem horizontalem Rahmen.

Ein innerer Türflügel 3 ist horizontal verschiebbar in Fig. 1 bis Fig. 3 in geschlossener Stellung dargestellt. In Fig. 2 ist zur Verdeutlichung die angehobene Stellung gezeigt. Dabei liegt der Flügelrahmen 5 des inneren Türflügels 3 am Hilfsprofil 1c des Rahmenprofils 1 an und ist durch Dichtungen 8a und 8b, die als beflockte Elastomerdichtung ausgeführt ist. Es ist vorgesehen, den Flügel am Beginn der Öffnungsbewegung nicht nur vertikal anzuheben, sondern gleichzeitig horizontal vom Rahmen weg zu bewegen. Durch diese schräge Bewegung wird die Dichtung von Beginn der Bewegung an entlastet, so dass der Widerstand gering ist. Überdies ist es für die Ausbildung der Ecken von Vorteil, wenn die Dichtungen 8a und 8b gleichartig wie horizontal verlaufenden Dichtungen 14 und 14a ausgebildet sind, die im oberen Rahmenprofil 2 angebracht sind.

An der zur Mitte orientierten Oberfläche 5a des Flügelrahmens 5, und zwar in dem randseitigen senkrechten Abschnitt, liegt eine beflockte Elastomerdichtung 9 an, die im Hilfsprofil 1b gelagert ist.

Analog dazu liegt am oberen waagrechten Abschnitt an der zur Mitte orientierten Oberfläche 5a des Flügelrahmens 5 eine weitere beflockte Elastomerdichtung 10 an, die im Hilfsprofil 2b gelagert ist.

Eine dritte beflockte Elastomerdichtung 11 liegt am mittleren senkrechten Abschnitt an einer zur Mitte orientierten Oberfläche 5a des Flügelrahmens 5 an. Symmetrisch dazu ist eine weitere dritte Elastomerdichtung 11a vorgesehen, die in analoger Weise am Flügelrahmen 6 des äußeren Türflügels 4 anliegt.

Die dritten beflockten Elastomerdichtungen 11, 11a sind auf Hilfsprofilen 3a, 4a befestigt, die an den Flügelrahmen 5, 6 der Türflügel 4, 5 aufgesteckt und verschraubt sind.

Zusätzlich dazu sind vierte beflockte Elastomerdichtungen 12, 12a vorgesehen, die die beiden Hilfsprofile 3a, 4a stirnseitig gegeneinander abdichten.

Weitere Dichtungen 13, 14 und 14a sind im oberen waagrechten Abschnitt des Flügelrahmens 5 angeordnet, um in der abgesenkten Stellung des Türflügels 3 eine Abdichtung gegenüber den Hilfsprofilen 2b und 2c herzustellen.

Bei der Ausführungsvariante von Fig. 4 ist ein innerer, beweglicher Türflügel 3 in einem Rahmen 20 verschiebbar geführt und ein äußerer, nicht beweglicher, bzw. ein nicht zur betriebsmäßigen Bewegung vorgesehener Türflügel 4 darin befestigt. Der Rahmen 20 setzt sich aus einem oberen Rahmenprofil 21, zwei seitlichen Rahmenprofilen 22, 23 und einem unteren Rahmenprofil 24 zusammen.

In Fig. 5 ist die Situation im Bereich eines seitlichen, vertikalen Rahmenprofils 23 im Detail gezeigt. Am vertikalen Rahmenprofil 23 ist ein erster Hilfsrahmen 23a mit einer Schnappverbindung im äußeren Bereich befestigt. Im inneren Bereich ist ein zweiter Hilfsrahmen 23b ebenfalls mit einer Schnappverbindung befestigt. Der innere Türflügel 3 mit seinem Flügelprofil 5 ist hier in der geschlossenen Stellung dargestellt, in der er am zweiten Hilfsrahmen 23b anliegt. An der Stirnseite des Flügelprofils 5 sind zwei symmetrisch ausgeführte zweite Dichtungen 25a, 25b angebracht, die als beflockte Elastomerdichtungen ausgebildet sind und die am zweiten Hilfsrahmen 23b anliegen und zusätzlich eine Dichtlippe aufweisen, die mit einem in der Ebene des Türflügels 3 liegenden Vorsprung zusammenwirkt.

Am ersten Hilfsrahmen 23a ist eine erste Dichtung 35, die als Bürstendichtung ausgeführt ist, angebracht, die mit einer Seitenfläche 5a des Flügelprofils 5 zusammenwirkt und entlang dieser Seitenfläche 5a am Beginn einer Öffnungsbewegung des inneren Türflügels 3 gleitet. Diese erste Dichtung 35 stellt in geschlossenem Zustand eine zusätzliche Abdichtung dar, wobei die Dichtwirkung für sich allein geringer ist als die der zweiten Dichtungen 25a, 25b. Allerdings besteht der Vorteil, dass eine Abdichtung auch dann gegeben ist, wenn der innere Türflügel 3 nicht vollständig geschlossen ist und dass die Reibung bei der Öffnungsbewegung sehr gering ist.

In Fig. 6 ist ein Abschnitt im Bereich des oberen Rahmenprofils 21 gezeigt, das dazu bestimmt ist, die Türflügel 3, 4 an ihrer Oberseite zu führen bzw. zu halten. Der innere Türflügel 3 befindet sich dabei in einem geschlossenen und abgesenkten Zustand. Auch an diesem Rahmenprofil 21 sind zwei Hilfsrahmen 21a und 21b befestigt. Am ersten Hilfsrahmen 21a ist in analoger Weise wie oben beschrieben eine erste Dichtung 36 befestigt, die als Bürstendichtung ausgeführt ist und mit einer Seitenfläche 5a des Flügelrahmens 5 zusammenwirkt.

Der Türflügel 3 trägt in diesem Bereich insgesamt drei zweite Dichtungen 26, 27a und 27b, nämlich eine seitliche Dichtung 26, die auf einem Hilfsrahmen 5b angebracht ist, das seitlich nach außen vom Flügelprofil 5 vor ragt und zwei Hauptdichtungen 27a, 27b. Die seitliche Dichtung 26 liegt in geschlossenem und abgesenktem Zustand oben auf dem ersten Hilfsrahmen 21a an. Die beiden Hauptdichtungen 27a, 27b dichten ebenfalls von oben ab, indem sie sich auf seitliche Vorsprünge des zweiten Hilfsrahmens 21b abstützen.

Die Fig. 6a ist analog zu Fig. 6, mit dem Unterschied, dass der Türflügel 3 in angehobenem Zustand dargestellt ist. Da es sich bei der hier dargestellten Ausführungsvariante um ein Hebe- Schiebesystem handelt, wird der Türflügel 3 vor seiner Öffnung zunächst angehoben, um dann verschoben werden zu können.

Es ist ersichtlich, dass alle drei zweiten Dichtungen 26, 27a, 27b von ihren gegenüberliegenden Dichtflächen abgehoben sind, so dass eine Verschiebung des Türflügels 3 kein Widerstand entgegengesetzt wird. Die zweite Dichtung 36 bleibt jedoch in Eingriff.

Fig. 7 zeigt einen anderen Abschnitt des oberen Rahmenprofils 21 im Bereich des äußeren Türflügels 4. in diesem Abschnitt ist anstelle des ersten Hilfsrahmens 21a ein geringfügig abgewandelter dritter Hilfsrahmen 21c angebracht. Der zweite Hilfsrahmen 21b ist unverändert. Die zweiten Dichtungen 28a und 28b dichten den Flügelrahmen 6 gegenüber dem dritten Hilfsrahmen 21c ab.

In der Fig. 8 ist die Verbindung des äußeren Türflügels 4 mit dem zugehörigen seitlichen Rahmenprofil 22 gezeigt. Auch hier sind zwei zweite Dichtungen 29a und 29b zur Abdichtung vorgesehen.

Die Fig. 9 zeigt den inneren Türflügel 3 im Bereich des unteren Rahmenprofils 24 in geschlossenem und abgesenktem Zustand. Das untere Rahmenprofil 24 ist mehrteilig ausgeführt und besitzt eine nach außen abgeschrägte Oberfläche 24a mit einer Tropfnase 24b. Das Flügelprofil 5 besitzt in diesem Bereich einen an sich bekannten Hebemechanismus mit Laufrädern 40, um den inneren Türflügel 3 zunächst anzuheben und danach reibungsarm zu verschieben. Zweite Dichtungen 30a, 30b sind im Flügelprofil 5 befestigt und liegen von oben am unteren Rahmenprofil 24 auf.

Die Darstellung der Fig. 9a entspricht der von Fig. 9 mit dem Unterschied, dass der innere Türflügel 3 angehoben ist. Es ist ersichtlich, dass die beiden Dichtungen 30a, 30b von ihren gegenüberliegenden Flächen abgehoben sind und somit die Verschiebung nicht behindern.

Ein weiterer Abschnitt des unteren Rahmenprofils 24 ist in der Fig. 10 dargestellt. Hier ist ein Hilfsrahmen 24c eingefügt, der den Flügelrahmen 6 des äußeren Türflügels 4 trägt. Zweite Dichtungen 31a und 31b dichten den Flügelrahmen 6 gegenüber dem Hilfsrahmen 24c ab.

Es ist festzuhalten, dass die zweiten Dichtungen 25a, 25b; 26a, 26b; 27a, 27b hier separat beschrieben worden sind, jedoch an den Ecken des inneren Türflügels 3 durchlaufend, also einstückig ausgebildet sein können, um etwaige Fehlstellen in den Ecken zu vermeiden. Ähnliches gilt für den äußeren Türflügel 4.

Fig. 11 zeigt schließlich den Verbindungsbereich zwischen den beiden Türflügeln 3 und 4. auf den beiden Flügelrahmen 5, 6 sind analog aufgebaute Hilfsprofile 3a, 4a angebracht, an denen Bürstendichtungen 37, 38 befestigt sind, die mit dem jeweils gegenüberliegenden Flügelrahmen 6, 5 zusammenwirken. Zusätzlich dazu erfolgt die Abdichtung über zweite Dichtungen 32a, 32b, die wie immer als beflockte Elastomerdichtungen ausgeführt sind und bereits am Beginn der Öffnungsbewegung von der gegenüberliegenden Dichtfläche abheben.

Die in der Fig. 11 dargestellte Situation ist auch gegeben, wenn beide Türflügel 3, 4 beweglich ausgeführt sind.

Bei der Ausführungsvariante, die in Fig. 12 dargestellt ist, sind zwei Rahmenprofile 42, 43 , die vertikal ausgerichtet sind, in einem Winkel von 90° zueinander angeordnet. Ein Verbindungsprofil 44 mit näherungsweise quadratischem Querschnitt ist durch Schnappverbindungen mit den beiden Rahmenprofilen 42 und 43 verbunden. Türflügel 3, 4 sind jeweils verschiebbar gelagert und liegen an den Rahmenprofilen 42, 43 an. Beflockte Elastomerdichtungen 33a, 33b, 33c und 33d stellen die Abdichtung in geschlossenem Zustand sicher, und zusätzlich dazu sind Bürstendichtungen 39a, 39b vorgesehen, die analog zu den oben dargestellten Ausführungsvarianten angeordnet sind.

In Fig. 13 ist eine Ausführungsvariante dargestellt, bei der seitlich neben dem Türflügel 3 noch ein Dreh- Kippflügel 46 angeordnet ist, wobei die Darstellung der der Fig. 6 entspricht. Am seitlichen Rahmenprofil 23 ist ein Hilfsrahmen 45 angebracht in dem der Dreh- Kippflügel 46 gelagert ist. Die Abdichtung erfolgt über beflockte Elastomerdichtungen 34a und 34b, sowie über eine Mitteldichtung 47.

Eine Ausführungsvariante mit Oberlichte ist in der Fig. 14 gezeigt. Ein oberes Rahmenprofil 48 verläuft oberhalb einer Oberlichte 50, die kippbar ausgeführt ist. Am oberen Rahmen Profil 48 ist ein Hilfsrahmen 49 befestigt, der zwei beflockte Elastomerdichtungen 51a, 51b und eine Mitteldichtung 52 trägt.

Die vorliegende Erfindung ermöglicht es, eine zuverlässige Abdichtung insbesondere von verschiebbaren Türflügeln sicherzustellen, gleichzeitig aber die Leichtgängigkeit der Verschiebung zu erhalten.

## Patentansprüche

1. Schiebetürsystem mit einem inneren Türflügel (3) und einem äußeren Türflügel (4), wobei mindestens ein Türflügel (3, 4) horizontal zwischen einer geschlossenen Stellung und einer offenen Stellung verschiebbar ist und wobei die Türflügel (3, 4) jeweils aus einem Flügelrahmen (5, 6) und mindestens einem Glaselement (7, 8) aufgebaut sind, sowie mit einem ersten vertikalen Rahmenprofil (1, 22), einem zweiten vertikalen Rahmenprofil (23) und einem horizontalen oberen Rahmenprofil (2, 21), die die Türöffnung bilden, in der der Türflügel (3, 4) horizontal verschiebbar ist, und mit mindestens einer an einem Rahmenprofil (1, 2, 21, 22, 23, 24) befestigten ersten Dichtung (35, 36, 37, 38), die am Flügelrahmen (5, 6) des horizontal beweglichen Türflügels (3, 4) anliegt und beim Verschieben an diesem entlang gleitet, wobei mindestens eine zweite Dichtung vorgesehen ist, die ausschließlich in der geschlossenen Stellung in Eingriff ist, **dadurch gekennzeichnet dass** die zweite Dichtung als beflockte Elastomerdichtung (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d) ausgeführt ist.

2. Schiebetürsystem nach Anspruch 1 **dadurch gekennzeichnet, dass** der horizontal bewegliche Türflügel (3, 4) als Hebe-Schiebe-Flügel ausgebildet ist.

3. Schiebetürsystem nach einem der Ansprüche 1 oder 2, **dadurch gekennzeichnet, dass** die beflockte Elastomerdichtung (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d) als umlaufende Dichtung ausgeführt ist.

4. Schiebetürsystem nach einem der Ansprüche 1 bis 3, **dadurch gekennzeichnet, dass** die erste Dichtung als Bürstendichtung (35, 36, 37 38) ausgeführt ist.

5. Schiebetürsystem nach einem der Ansprüche 1 bis 4, **dadurch gekennzeichnet, dass** ein vertikales Rahmenprofil (1, 22, 23) einen aufgesteckten Hilfsrahmen (1b, 1c, 23a) aufweist, der eine erste Dichtung (9) trägt.

6. Schiebetürsystem nach einem der Ansprüche 1 bis 5, **dadurch gekennzeichnet, dass** die erste Dichtung (35, 36, 37, 38) bzw. die zweite Dichtung (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d) mit Flächen zusammenwirken, die im rechten Winkel zueinander stehen.

7. Schiebetürsystem nach einem der Ansprüche 1 bis 6, **dadurch gekennzeichnet, dass** die beflockte Elastomerdichtung (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d) einstückig ausgebildet ist.

8. Schiebetürsystem nach einem der Ansprüche 1 bis 7, **dadurch gekennzeichnet, dass** sowohl der innere als auch der äußere Türflügel (3, 4) horizontal verschiebbar sind und dass jeder Türflügel (3, 4) eine in Gebrauchslage senkrecht verlaufende beflockte Elastomerdichtung (11, 11a, 32a, 32b) trägt, die am jeweils anderen Türflügel (4, 3) zumindest in der geschlossenen Stellung anliegt.

9. Schiebetürsystem nach Anspruch 8, **dadurch gekennzeichnet, dass** jeder Türflügel (3, 4) ein an einem senkrecht verlaufenden Abschnitt des Flügelrahmens (5, 6) ein aufgestecktes Hilfsprofil (3a, 4a) aufweist, das eine Bürstendichtung (11, 11a) trägt.

10. Schiebetürsystem nach einem der Ansprüche 1 oder 9, **dadurch gekennzeichnet, dass** ein Hebemechanismus (40) vorgesehen ist, der dazu ausgebildet ist, den beweglichen Türflügel (3, 4) anzuheben und gleichzeitig horizontal zu bewegen.

11. Schiebetürsystem nach einem der Ansprüche 1 oder 9, **dadurch gekennzeichnet, dass** an mindestens einer Stirnfläche eine Türflügels (3, 4) zwei im Wesentlichen symmetrische beflockte Elastomerdichtungen (8a, 8b, 11a, 11b, 12a, 12b, 14a, 14b, 25a, 25b, 27a, 27b, 28a, 28b, 29a, 29b, 30a, 30b, 31a, 31b, 32a, 32b, 33a, 33b, 33c, 33d) vorgesehen sind.

## Claims

1. A sliding door system, comprising an inner door leaf (3) and an outer door leaf (more 4), wherein the at least one door leaf (3, 4) is horizontally displaceable between a closed position and an open position, and wherein the door leaves (3, 4) are each formed of a leaf frame (5, 6) and at least one glass element (7, 8), and comprising a first vertical frame profile (1, 2), a second vertical frame profile (23) and a horizontal upper frame profile (2, 21), which form the door opening in which the door leaf (3, 4) is horizontally displaceable, and comprising at least one first seal (35, 36, 37, 38) which is fixed to a frame profile (1, 2, 21, 22, 23, 24) and which rests on the leaf frame (5, 6) of the horizontally movable door leaf (3, 4) and, when displaced, slides on said frame, wherein at least one second seal is provided which is exclusively in engagement in the closed position, **characterised in that** the second seal is formed as a flock-treated elastomer seal (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d).

2. A sliding door system according to claim 1, **characterised in that** the horizontally movable door leaf (3, 4) is formed as a lift-and-slide leaf.

3. A sliding door system according to one of the claims 1 or 2, **characterised in that** the flock-treated elastomer seal (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d) is formed as a circumferential seal.

4. A sliding door system according to one of the claims 1 to 3, **characterised in that** the first seal is formed as a brush seal (35, 36, 37, 38).

5. A sliding door system according to one of the claims 1 to 4, **characterised in that** a vertical frame profile (1, 22, 23) carries a push-fitted auxiliary frame (1b, 1c, 23a) which carries a first seal (9).

6. A sliding door system according to one of the claims 1 to 5, **characterised in that** the first seal (35, 36, 37, 38) or the second seal (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d) interact with surfaces which stand at a right angle with respect to each other.

7. A sliding door system according to one of the claims 1 to 6, **characterised in that** the flock-treated elastomer seal (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d) is formed in an integral manner.

8. A sliding door system according to one of the claims 1 to 7, **characterised in that** both the inner and also the outer door leaf (3, 4) are horizontally displaceable and that each door leaf (3, 4) carries a flock-treated elastomer seal (11, 11a, 32a, 32b) which extends perpendicularly in the in-use position and rests on the respective other door leaf (4, 3) at least in the closed position.

9. A sliding door system according to claim 8, **characterised in that** each door leaf (3, 4) carries an auxiliary profile (3a, 4a) which is push-fitted onto a perpendicularly extending section of the leaf frame (5, 6) and carries a brush seal (11, 11a).

10. A sliding door system according to one of the claims 1 or 9, **characterised in that** a lifting mechanism (40) is provided which is formed to lift the movable door leaf (3, 4) and to simultaneously move it horizontally.

11. A sliding door system according to one of the claims 1 or 9, **characterised in that** two substantially symmetrical flock-treated elastomer seals (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d) are provided on at least one face end of a door leaf (3, 4).

## Revendications

1. Système de porte coulissante comprenant un vantail de porte interne (3) et un vantail de porte externe (4), au moins l'un de ces vantaux (3, 4) pouvant coulisser horizontalement entre une position fermée et une position ouverte, et les vantaux (3, 4) étant chacun constitué d'un cadre de vantail (5, 6) et d'au moins un élément de vitrage (7, 8), ainsi qu'un premier profilé de cadre vertical (1, 22), un second profilé de cadre vertical (23) et un profilé de cadre horizontal (2, 21) qui forment l'ouverture de la porte dans laquelle le vantail de porte (3, 4) est susceptible de coulisser horizontalement, et au moins un premier joint d'étanchéité (35, 36, 37, 38) fixé sur un profilé de cadre (1, 2, 21, 22, 23, 24) et qui s'appuie sur le cadre de vantail (5, 6) du vantail de porte mobile horizontalement (3, 4) et glisse le long de celui-ci lors du coulissement, au moins un second joint d'étanchéité étant prévu, ce second joint d'étanchéité venant en prise uniquement dans la position fermée,
**caractérisé en ce que**
le second joint d'étanchéité est réalisé sous la forme d'un joint d'étanchéité élastomère floqué (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d).

2. Système de porte coulissante conforme à la revendication 1,
**caractérisé en ce que**
le vantail de porte mobile horizontalement (3, 4) est réalisé sous la forme d'un vantail levable et coulissant.

3. Système de porte coulissante conforme à l'une des revendications 1 et 2,
**caractérisé en ce que**
le joint d'étanchéité élastomère floqué (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d) est réalisé sous la forme d'un joint d'étanchéité périphérique.

4. Système de porte coulissante conforme à l'une des revendications 1 à 3,
**caractérisé en ce que**
le premier joint d'étanchéité est réalisé sous la forme d'un joint d'étanchéité à brosses (35, 36, 37, 38).

5. Système de porte coulissante conforme à l'une des revendications 1 à 4,
**caractérisé en ce qu'**
un profilé de cadre vertical (1, 22, 23) comporte un cadre auxiliaire enfiché (1b, 1c, 23a) qui porte un premier joint d'étanchéité (9).

6. Système de porte coulissante conforme à l'une des revendications 1 à 5,
**caractérisé en ce que**
le premier joint d'étanchéité (35, 36, 37, 38) ou le second joint d'étanchéité (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d) coopère avec des surfaces situées à angle droit l'une par rapport à l'autre.

7. Système de porte coulissante conforme à l'une des revendications 1 à 6,
**caractérisé en ce que**
le joint d'étanchéité élastomère floqué (8a, 8b, 9, 10, 11, 11a, 12, 12a, 14a, 14b, 25a, 25b, 26, 27a, 27b, 28a, 28b, 29a, 29b, 30a, 30b, 31a, 31b, 32a, 32b, 33a, 33b, 33c, 33d) est réalisé en une seule pièce.

8. Système de porte coulissante conforme à l'une des revendications 1 à 7,
**caractérisé en ce que**
le vantail de porte interne ainsi que le vantail de porte externe (3, 4) sont susceptibles de coulisser horizontalement et chaque vantail de porte (3, 4) porte un joint d'étanchéité élastomère floqué (11, 11a, 32a, 32b) s'étendant verticalement dans la position d'utilisation et s'appuyant sur l'autre vantail de porte respectif (4, 3) au moins dans la position fermée.

9. Système de porte coulissante conforme à la revendication 8,
**caractérisé en ce que**
chaque vantail de porte (3, 4) comporte sur un segment s'étendant verticalement du cadre de vantail (5, 6) un profilé auxiliaire enfiché (3a, 3b) qui porte un joint d'étanchéité à brosses (11, 11a).

10. Système de porte coulissante conforme à l'une des revendications 1 et 9,
**caractérisé en ce qu'**
il est prévu un mécanisme de levage (40) qui est réalisé pour permettre de soulever le vantail de porte mobile (3, 4) et simultanément de le déplacer horizontalement.

11. Système de porte coulissante conforme à l'une des revendications 1 et 9,
**caractérisé en ce qu'**
il est prévu, sur au moins une face frontale d'un vantail de porte (3, 4), deux joints d'étanchéité élastomères floqués (8a, 8b, 11a, 11b, 12a, 12b, 14a, 14b, 25a, 25b, 27a, 27b, 28a, 28b, 29a, 29b, 30a, 30b, 31a, 31b, 32a, 32b, 33a, 33b, 33c, 33d) essentiellement symétriques.
